# EUROPÄISCHE PATENTSCHRIFT

(11) **EP 1 897 109 B1**
(45) Veröffentlichungstag und Bekanntmachung des Hinweises auf die Patenterteilung: **20.02.2013**
(21) Anmeldenummer: 06762202.7
(22) Anmeldetag: 27.06.2006
(51) Int. Cl.: H01H 37/76

(54) **THERMISCHE SICHERUNG MIT VERFAHREN ZU IHRER HERSTELLUNG**
THERMAL LINK AND METHOD FOR PRODUCING SAID LINK
COUPE-CIRCUIT THERMIQUE ET PROCEDE DE PRODUCTION CORRESPONDANT

(30) Priorität: 28.06.2005 DE 202005010133 U; 20.12.2005 DE 102005060965
(43) Veröffentlichungstag der Anmeldung: 12.03.2008
(73) Patentinhaber: Inter Control Hermann Köhler Elektrik GmbH & Co. KG, 90411 Nürnberg (DE)
(72) Erfinder: SIEBER, Peter, 90451 Nürnberg (DE); PAHLKE, Lutz, 90469 Nürnberg (DE); WOLF, Roland, 91217 Hersbruck (DE)
(74) Vertreter: Pätzold, Herbert
(86) Internationale Anmeldenummer: PCT/EP2006/006169
(87) Internationale Veröffentlichungsnummer: WO 2007/000309

(56) Entgegenhaltungen:
- DE-A1- 2 826 205
- DE-A1- 2 942 478

## Beschreibung

Die vorliegende Erfindung betrifft eine Temperatursicherung für elektrische Geräte mit einem Isolierteil mit elektrischen Anschlüssen und Kontaktfedern zur Herstellung eines elektrischen Strompfades, einer Wärmeübertragungsplatte, einem Schmelzmaterialeinsatz als thermischer Auslöser, sowie einem Übertragungsstift aus Isoliermaterial, der in dem Isolierteil verschiebbar gelagert ist und an seinem einen Ende mit dem Schmelzmaterialeinsatz und mit seinem anderen Ende mit einer Kontaktfeder in Eingriff steht, und wobei die unter Vorspannung stehende Kontaktfeder nach Schmelzen des Schmelzmaterials den Stift nach unten drückt und dabei ein Kontakt der Kontaktfeder getrennt wird. Die vorliegende Erfindung betrifft außerdem ein Verfahren zur Herstellung einer derartigen thermischen Sicherung.

Aus dem Stand der Technik sind Temperatursicherungen z.B. aus der DE 2826205 A1 bekannt, bei der ein Schmelzmaterial innerhalb einer oben und unten offenen Hülse angeordnet ist, die auf der Wärmeübertragungsplatte und in einer Ausnehmung des Isolierteils angeordnet ist. Die vielen Einzelteile einer derartigen eine Wärmeübertragungsplatte, eine Hülse, ein Schmelzmaterial, ein Isolierteil mit entsprechender Ausnehmung und einen Übertragungsstift umfassender Temperatursicherungen erfordern jedoch einen beträchtlichen Montageaufwand. Außerdem kann sich bei Kontakt verschiedener Schmelzlote mit Sauerstoff durch Oxidation deren Schmelzpunkt verändern.

Aufgabe der vorliegenden Erfindung ist daher eine thermische Sicherung bereitzustellen, die die Nachteile der Standes der Technik beseitigt und kostengünstig unter geringem Montageaufwand herzustellen ist, wobei außerdem Aufgabe der vorliegenden Erfindung ist ein zuverlässiges auch für die Großproduktion geeignetes Verfahren zur Herstellung einer thermischen Sicherung bereitzustellen.

Die Aufgabe der vorliegenden Erfindung wird mit den Merkmalen des Anspruches 1 gelöst. Vorteilhafte Ausführungen sind in den Merkmalen der Unteransprüche und/oder der nachfolgenden Beschreibung erwähnt. Hierzu zeigt:
Fig. 1a eine schematische Seitenansicht einer erfindungsgemäßen thermischen Sicherung nach einer Ausführung der vorliegenden Erfindung;
Fig. 1b die thermische Sicherung von Fig. 1a von oben;
Fig. 1c einen schematischen Schnitt durch die thermische Sicherung von Fig. 1a und b entlang der Linie A-A von Fig. 1 b;
Fig. 1d eine schematische Draufsicht auf einen Teilausschnitt einer Wärmeübertragungsplatte einer thermischen Sicherung von Figur 1 a und b.
Fig. 2 eine perspektivische Explosionsdarstellung einer thermischen Sicherung nach einer weiteren Ausführung der vorliegenden Erfindung;
Fig. 3a, b und c die Wärmeübertragungsplatte mit dem Einsatz von Schmelzlot der thermischen Sicherung von Fig.2;
Fig. 4a und b die Wärmeübertragungsplatte mit dem Schmelzlot und dem Isolierteil der thermischen Sicherung von Fig.2;
Fig. 5a und b die Wärmeübertragungsplatte mit aufgesetztem Isolierteil und mit dem Übertragungsstift 13 der thermischen Sicherung von Fig.2;
Fig. 6a und b einen geeigneten ersten Anschluss mit einer Kontaktfedern für eine thermische Sicherung nach Fig. 2;
Fig. 7a und b einen geeigneten zweiten Anschluss für eine thermische Sicherung nach Fig.2;
Fig. 8a eine perspektivische Darstellung einer montierten thermischen Sicherung von Fig.2 und Fig. 8b einen Schnitt durch die thermische Sicherung von Fig. 8a;
Fig. 9 eine perspektivische Darstellung einer erfindungsgemäßen gemeinsamen Wärmeübertragungsplatte für die Sicherung von Fig. 1 und einen Temperaturregler;
Fig. 10 eine Draufsicht von einer auf der Wärmeübertragungsplatte von Fig. 9 montierten thermischen Sicherung und eines Temperaturreglers; und
Fig. 11 eine Abwandlung der Ausführung des Isolierteils von Fig. 2.

Eine erfindungsgemäße thermische Sicherung für elektrische Geräte umfaßt insbesondere ein Isolierteil mit elektrischen Anschlüssen und eine Kontaktfeder zur Bereitstellung einer elektrischen Verbindung zwischen den Anschlüssen, ein Schmelzmaterialeinsatz als thermischen Auslöser und einen Übertragungsstift, der in dem Isolierteil verschiebbar gelagert ist und an seinem einen Ende mit dem Schmelzmaterialeinsatz und an seinem anderen Ende mit den Kontaktfedern in Eingriff steht, wobei der Schmelzmaterialeinsatz in einer mit der Wärmeübertragungsplatte einstückigen Hülse angeordnet ist. Die erfindungsgemäße einstückige Ausbildung von Hülse und Wärmeübertragungsplatte ermöglicht eine besonderes kostengünstige Montage und Herstellung der thermischen Sicherung, wobei die für die Endmontage der thermischen Sicherung zu montierenden Einzelteile gegenüber dem Stand der Technik erheblich reduziert sind. Insbesondere kann die Hülse bei der Fertigung der Wärmeübertragungsplatte aus der Wärmeübertragungsplatte gezogen werden und daran anschließend das Schmelzmaterial in die entstandene Hülse gepreßt werden, wobei sichergestellt ist, daß das Schmelzmaterial einen besonderes effektiven thermischen Kontakt mit der Wärmeübertragungsplatte hat und lediglich noch oben frei liegt.

Geeigneter Weise ist in der Wärmeübertragungsplatte um die Hülse eine ringförmige Vertiefung ausgebildet, die ebenfalls in einem Arbeitsgang mit dem Ziehen der Hülse aus der Wärmeübertragungsplatte bereit gestellt werden kann. Die die Hülse umgebende ringförmige Vertiefung ist besonderes vorteilhaft zur Aufnahme von geschmolzenem Schmelzmaterial aus der Hülse, so daß sichergestellt ist, daß beim Auslösen der thermischen Sicherung kein Schmelzmaterial nach außen freigesetzt wird oder gar zu den Kontaktfedern führt und die Funktion der thermischen Sicherung oder des elektrischen Gerätes beeinträchtigt.

Nach einer Ausführung der vorliegenden Erfindung kann eine erfindungsgemäße thermische Sicherung geeigneter weise ein Isolierteil mit zwei seitlichen Fußteilen mit Kontakt zu der Wärmeübertragungsplatte umfassen, wobei der Boden von der Wärmeübertragungsplatte beabstandet ist. Der Stift ist geeigneter Weise in einer durchgehenden Bohrung des Isolierteils angeordnet und am Boden des Isolierteils ist eine kreisförmige Ausnehmung ausgebildet, innerhalb der die Bohrung ausgebildet ist. Die Beabstandung des Bodens von der Wärmeübertragungsplatte und die kreisförmige Ausnehmung am Boden des Isolierteils in der Umgebung der durchgehenden Bohrung sind geeigneter Weise derart korrespondierend mit der Hülse ausgebildet, daß die Hülse mit ihrem oberen Rand etwa mit der Ausnehmung im Boden des Isolierteils korrespondiert. Hierdurch wird zusätzlich Raum für etwa geschmolzenes Schmelzmaterial bereit gestellt.

Geeigneter Weise entspricht der Innendurchmesser der Hülse etwa dem Durchmesser des Übertragungsstifts, so daß das Schmelzmaterial nicht nur durch die Hülse und die Wärmeübertragungsplatte sondern auch oben durch den Übertragungsstift weitgehend eingeschlossen und vor Kontakt mit Sauerstoff und damit vor Oxidation geschützt ist.

Nach einer weiteren vorteilhaften Ausführung der vorliegenden Erfindung kann eine erfindungsgemäße thermische Sicherung geeigneterweise auch außerdem ein Isolierteil mit zumindest einer weiteren Ausnehmung mit einer inneren Abstufung umfassen, die mit einer aus der Grundplatte gezogenen Hülse korrespondiert, wobei der obere Rand der Hülse die innere Abstufung derart umgreift, dass die Wärmeübertragungsplatte fest mit dem Isolierteil verbunden ist. Hierbei ist die Wärmeübertragungsplatte und das isolierende Gehäuse besonders vorteilhaft derart ausgebildet, dass die Wärmeübertragungsplatte mit dem isolierenden Gehäuse und dem Schmelzlot von oben bestückbar ist, und das isolierende Gehäuse mit dem Übertragungsstift und den Anschlüssen ebenfalls von oben bestückbar ist.

Die Wärmeübertragungsplatte einer erfindungsgemäßen thermischen Sicherung kann außerdem vorteilhaft einstückig mit der Grundplatte und/oder der Wärmeübertragungsplatte wenigstens einer weiteren thermischen Sicherung und/oder eines Temperaturschalters ausgebildet sein, was weitere Vereinfachungen und Kostenvorteile bei der Montage auch in das elektrische Gerät schafft und wodurch außerdem vorteilhaft für Sicherung und Temperaturschalter ein gleicher Fühlort für die zu überwachende Temperatur bereit gestellt ist.

Ein erfindungsgemäßes Verfahren zur Herstellung einer thermischen Sicherung umfasst insbesondere eine Wärmeübertragungsplatte aus der eine Hülse zur Aufnahme eines Schmelzmaterialeinsatzes und außerdem wenigstens eine weitere Hülse zur Verbindung der Wärmeübertragungsplatte mit einem Isolierteil gezogen werden, so dass eine von oben bestückbare Wärmeübertragungsplatte bereitgestellt ist. Die Wärmeübertragungsplatte korrespondiert mit einem Isolierteil, in dem geeignete Ausnehmungen bereitgestellt sind, die mit der Hülse zur Aufnahme des Schmelzmaterialeinsatzes und den Hülsen zur Verbindung der Wärmeübertragungsplatte mit dem Isolierteil korrespondieren. Der Schmelzmaterialeinsatz wird in die Hülse zu dessen Aufnahme eingesetzt und daran anschließend wird das Isolierteil auf die Wärmeübertragungsplatte aufgesetzt und über die Hülsen formschlüssig mit dem Isolierteil verbunden. Daran anschließend wird ein Übertragungsstift von oben in das isolierende Gehäuse eingesetzt, und das isolierende Gehäuse mit geeigneten Anschlüssen ebenfalls von oben bestückt. Das erfindungsgemäße Verfahren zur Herstellung einer thermischen Sicherung mit der besonders vorteilhaften Ausbildung der Wärmeübertragungsplatte und des Isolierteils, so dass die Wärmeübertragungsplatte und das Isolierteil lediglich von oben bestückbar sind umfasst nur wenige einfache Fertigungsschritte und ist insbesondere auch daher besonders kostengünstig.

Das erfindungsgemäße Verfahren zur Herstellung einer thermischen Sicherung umfasst außerdem insbesondere die Einprägung einer geeigneten ersten Hülse zur Aufnahme eines definierten Volumens Schmelzmaterial und die Einprägung wenigstens einer weiteren einen Napfkragen bildenden zweiten Hülse in der Wärmeübertragungsplatte. Hieran anschließend wird der Schmelzmaterialeinsatz geeigneter Weise in Kugelform zugeführt und in die erste Hülse eingepresst. Daran anschließend wird das Isolierteil mit der Wärmeübertragungsplatte formschlüssig verbunden, indem die zweite Hülse und geeigneter Weise eine weitere ebenfalls einen Napfkragen bildende Hülse auf der Wärmeübertragungsplatte in das Isolierteil eintauchen und von oben mittels einem geeignetem Werkzeug und vorteilhaft einem Kugelstempel aufgeweitet werden, so dass die Hülsen sich um geeignete Hinterschnitte des Isolierteils legen. Daraufhin wird ein geeigneter Weise einteiliger Isolierstift mit vorbestimmter Länge dem Isolierteil derart zugeführt, dass der Isolierstift auf dem Schmelzmaterialeinsatz der Wärmeübertragungsplatte aufliegt.

Hieran anschließen werden geeignete elektrische Anschlüsse und zwar zunächst der Anschluss mit Schaltfeder und daran anschließend der Anschluss mit Festkontakt nietfrei in dem Isolierteil befestigt. Dies erfolgt geeigneter Weise und vorteilhaft über an den Anschlüssen abgewinkelte Schenkel mit an ihren Enden geeignet ausgebildeten und vorteilhaft V-förmigen Bügeln. Die Schenkel tauchen ebenfalls von oben in das Isolierteil ein und werden von der gegenüberliegenden Seite mit einer vorbestimmten Kraft und mittels einem geeigneten Werkzeug so aufgeweitet, dass sich die Bügel um Hinterschnitte in dem Isolierteil legen, wobei das Werkzeug vorteilhaft von unten durch geeignete Schlitze in der Wärmeübertragungsplatte zugeführt werden kann.

Die vorliegende Erfindung wird nachfolgend an Hand der schematischen Zeichnungen detailliert beschrieben.

Fig. 1a zeigt eine schematische Seitenansicht einer erfindungsgemäßen thermischen Sicherung 1 mit elektrischen Anschlüssen 11 und einem Isolierteil 10, das mit seinen beiden seitlichen Fußteilen 104 auf einer Wärmeübertragungsplatte 14 angeordnet ist, die mit einer Hülse 141 für ein Schmelzmaterial 15 einstückig ausgebildet ist, und Fig. 1b zeigt die thermische Sicherung 1 von oben.

Fig 1c zeigt einen schematischen Schnitt durch die thermische Sicherung 1 von Figur 1 a und 1 b entlang der Linie A-A von Fig. 1b, mit dem Isolierteil 10 den elektrischen Anschlüssen 11, der Kontaktfeder 12, einer durch das Isolierteil 10 durchgehenden Bohrung 101 und der Wärmeübertragungsplatte 14 mit der Hülse 141 und dem innerhalb der Hülse angeordneten Schmelzmaterial 15 und außerdem dem innerhalb der durchgehenden Bohrung 101 angeordneten Übertragungsstift 13, der an seinem einen Ende mit dem Schmelzmaterialeinsatz 15 und an seinem anderen Ende mit der Kontaktfeder 12 in Eingriff steht. An dem Isolierteil 10 sind geeigneter Weise seitliche Abstufungen 105 ausgebildet, die mit sich von der Wärmeübertragungsplatte 14 erstreckenden Befestigungsarmen 143 korrespondieren, und wobei die Befestigungsarme 143 an ihren Enden die Abstufungen 105 umgreifen, so daß das Isolierteil fest auf der Wärmeübertragungsplatte 14 angeordnet ist. Das Isolierteil 10 hat außerdem zwei seitliche Fußteile 104, die auf der Wärmeübertragungsplatte 14 stehen, wobei der Boden 102 geringfügig von der Wärmeübertragungsplatte 14 beabstandet ist. Am Boden 102 des Isolierteils 10 ist geeigneterweise außerdem eine mit der Hülse 141 korrespondierende Ausnehmung 103 derart ausgebildet, daß der obere Rand der Hülse 141 etwa in der Ausnehmung 103 angeordnet ist.

Figur 1d zeigt eine schematische Draufsicht auf einen Teilausschnitt der Wärmeübertragungsplatte 14 mit der Hülse 141 und der die Hülse 141 umgebenden ringförmige Vertiefung 142 und dem innerhalb der Hülse 141 angeordneten Schmelzmaterialeinsatz 15. Geeigneter Weise sind der Boden 102, die Fußteile 104, die Ausnehmung 103, die Vertiefung 142 und die Hülse 141 derart ausgebildet, daß sichergestellt ist, daß beim Auslösen der thermischen Sicherung kein Schmelzmaterial zu den Kontaktfedern gelangt oder aus der thermischen Sicherung 1 austritt.

Fig. 2 zeigt eine perspektivische Explosionsdarstellung einer thermischen Sicherung nach einer weiteren Ausführung der vorliegenden Erfindung mit einer Wärmeübertragungsplatte 14, einem Isolierteil 10, einem Schmelzmaterialeinsatz 15, einem Übertragungsstift 13 und elektrischen Anschlüssen 11. In der Grundplatte 14 ist eine Hülse 141 zur Aufnahme des Schmelzmaterialeinsatzes 15 ausgebildet, die mit der Hülse 141 der vorstehend beschriebenen ersten Ausführung der vorliegenden Erfindung korrespondiert. In der Wärmeübertragungsplatte 14 ist außerdem wenigstes eine weitere Hülse 144 ausgebildet, die mit einer geeigneten Ausnehmung des Isolierteils 10 korrespondiert, was detailliert nachfolgend an Hand von Fig. 5 beschrieben wird.

Fig. 3a, b und c zeigen eine vergrößerte Darstellung der Wärmeübertragungsplatte 14 mit der Hülse 141 zur Aufnahme des Schmelzmaterialeinsatzes 15, die geeigneter weise mittig zwischen zwei Hülsen 144 zur Verbindung der Wärmeübertragungsplatte mit dem Isolierteil 10 angeordnet ist. Der Schmelzmaterialeinsatz 15 kann als Kugel oder Drahtabschnitt ausgebildet sein und wird von oben in die Hülse 141 eingesetzt und geprägt.

Hieran anschließend wird das Isolierteil 10 mit seiner inneren Bohrung 101, die mit dem in der Hülse 141 angeordneten Schmelzmaterialeinsatz 15 korrespondiert und mit den inneren Ausnehmungen 108, die mit den Hülsen 142 korrespondieren von oben auf die Wärmeübertragungsplatte 14 aufgesetzt. In den inneren Ausnehmungen 108 des Isolierteils 10 sind geeignete Abstufungen 107 ausgebildet, so dass die Wärmeübertragungsplatte 14 und das Isolierteil 10 formschlüssig verbunden werden, indem die Hülsen mittels eines Stempels, der von oben in die Ausnehmungen 108 eingeführt wird, die Abstufungen 107 umgreifen, was am besten durch den Teilschnitt der Fig. 4b dargestellt ist.

Hieran anschließend wird ein geeigneter Übertragungsstift 13 aus geeignetem isolierendem Material ebenfalls von oben in die Bohrung 101 eingesetzt, was in Fig. 5a und 5b dargestellt ist.

Fig. 6a zeigt einen geeigneten ersten elektrischen Anschluss 11 mit einer Kontaktfeder 12 und geeigneten Befestigungsschenkeln 111, der ebenfalls von oben in das Isolierteil 10 eingesetzt wird und Fig. 6b zeigt den unter Vorspannung der Kontaktfeder 12 eingesetzten Anschluss 11, wobei die Befestigungsschenkel 111 in seitliche Ausnehmungen 109 des isolierenden Gehäuses von oben eingeführt werden und am unteren Ende der Schenkel 111 ausgebildete Befestigungsbügel 112 an den seitlichen Ausnehmungen 109 ausgebildete Abstufungen umgreifen. Es ist klar, dass der Anschluss 11 geeigneterweise in Großserie mittels an einem Band hängender vorgestanzter Anschlüsse bereitgestellt werden kann, wobei die Schenkel 111 geeignet gebogen werden und die Kontaktfeder 12 mit dem Anschluss 11 vernietet wird. Die Kontaktfeder 12 ist aus geeignetem stromleitfähigen Material mit hinreichend konstanter federnder Eigenschaft bis zu einer Temperatur von etwa 300°C und geeigneterweise aus walzplattiertem versilberten Edelstahl und wird unter Vorspannung eingebaut, so dass eine Toleranz des geeigneterweise aus Keramik bestehenden Isolierteils 10 weitestgehend kompensiert werden kann. Die Wärmeübertragungsplatte 14 umfasst geeigneterweise außerdem einen Befestigungsarm 143 und kann außerdem geeignete Ausnehmungen zum Aufbiegen der Befestigungsbügel 112 mittels einem geeignetem Werkzeug von unten umfassen.

Fig. 7 a und b zeigen einen zweiten elektrischen Anschluss 11, der analog zu dem ersten elektrischen Anschluss 11 und geeigneterweise ohne Kontaktfeder mit Festkontakt 16 ausgebildet ist und ebenfalls von oben in das Isolierteil 10 eingesetzt wird und analog zu dem ersten elektrischen Anschluss 11 formschlüssig mit dem Isolierteil 10 verbunden wird.

Fig. 8a zeigt eine perspektivische Darstellung einer montierten thermischen Sicherung 1 gemäß der Ausführung von Fig. 2 und Fig. 8b zeigt einen Schnitt durch die thermische Sicherung 1 von Fig. 8a mit den Anschlüssen 11, dem Isolierteil 10, der Wärmeübertragungsplatte 14, dem Übertragungsstift 13, dem Schmelzmaterialeinsatz 15, den Befestigungshülsen 144, der Kontaktfeder 12 und dem Festkontakt 16.

Fig. 9 zeigt eine perspektivische Darstellung einer erfindungsgemäßen gemeinsamen Grundplatte 14 für die thermische Sicherung von Fig. 1 und einer weiteren thermischen Sicherung und/oder eines Temperaturschalters und insbesondere eines Temperaturschalters 2 mit einem Bimetallelement 20.

Fig. 10 zeigt eine Draufsicht auf eine thermische Sicherung 1 und einen Temperaturschalter 2 die auf einer gemeinsamen Wärmegrundplatte 14 montiert sind. Es ist klar, dass eine erfindungsgemäße gemeinsame Wärmeübertragungsplatte 14 auch analog für eine thermische Sicherung 1 gemäß der zweiten Ausführung der vorliegenden Erfindung von Fig. 2 ausgebildet sein kann.

Fig. 11 zeigt eine Abwandlung der Ausführung von Fig. 12 und eine perspektivische Explosionsdarstellung einer thermischen Sicherung nach einer weiteren Ausführung der vorliegenden Erfindung mit einer Wärmeübertragungsplatte 14, einem Isolierteil 10, einem Schmelzmaterialeinsatz 15, einem Übertragungsstift 13 und elektrischen Anschlüssen 11. Die Ausführung von Fig. 11 entspricht der Ausführung von Fig. 2, mit dem Unterschied, daß das Isolierteil 10 seitliche Stege 109" umfasst, in denen jeweils zwei durchgehende Ausnehmungen 109' zur Halterung der Schenkel 111 der elektrischen Anschlüsse 11 ausgebildet sind. Die Ausführung von Fig. 11 ist besonders vorteilhaft, da die in den Ausnehmungen 109' angeordneten Schenkel 111 über die aufgebogenen Bügel 112 an der Unterseite der Stege 109" besonders sicher gehalten sind.

Es ist außerdem klar, daß eine erfindungsgemäße thermische Sicherung 1 auch eine Kombination der Merkmale der vorstehend beschriebenen ersten und zweiten Ausführung der vorliegenden Erfindung gemäß Fig. 1 und 2 umfassen kann.

### THERMISCHE SICHERUNG MIT VERFAHREN ZU IHRER HERSTELLUNG

### Bezugszeichenliste

- Thermische Sicherung: 1
- Isolierteil: 10
- Bohrung: 101
- Boden: 102
- Ausnehmung: 103
- Fußteil: 104
- Äußere Abstufung: 105
- Innere Abstufung: 107
- Innere Ausnehmung: 108
- Seitliche Ausnehmung: 109, 109' Seitlicher Steg 109"
- Elektrische Anschlüsse: 11
- Schenkel: 111
- Bügel: 112
- Kontaktfeder: 12
- Stift: 13
- Wärmeübertragungsplatte: 14
- Hülse: 141
- Vertiefung: 142
- Befestigungsarm: 143
- Hülse: 144
- Schmelzmaterialeinsatz: 15
- Festkontakt: 16
- Temperaturschalter: 2
- Bimetallelement: 20

## Patentansprüche

1. Thermische Sicherung (1) für elektrische Geräte mit einem Isolierteil (10) mit elektrischen Anschlüssen (11) und Kontaktfedern (12) zur Bereitstellung einer elektrischen Verbindung zwischen den Anschlüssen (11), einem Schmelzmaterialeinsatz (15) als thermischer Auslöser und einem Übertragungsstift (13), der in dem Isolierteil (10) verschiebbar gelagert ist und an seinem einen Ende mit dem Schmelzmaterialeinsatz (15) und an seinem anderen Ende mit den Kontaktfedern (12) in Eingriff steht,
**dadurch gekennzeichnet, daß**
der Schmelzmaterialeinsatz (15) in einer mit der Wärmeübertragungsplatte (14) einstückigen Hülse (141) angeordnet ist.

2. Thermische Sicherung (1) nach Anspruch 1, wobei:
in der Wärmeübertragungsplatte (14) ist um die Hülse (141) eine ringförmige Vertiefung (142) ausgebildet.

3. Thermische Sicherung (1) nach einem der Ansprüche 1 und 2, wobei:
der Stift (13) ist in einer durchgehenden Bohrung (101) des Isolierteils (10) angeordnet, und am Boden (102) des Isolierteils (10) ist eine kreisförmige Ausnehmung (103) ausgebildet, innerhalb der die Bohrung (101) ausgebildet ist.

4. Thermische Sicherung (1) nach einem der Ansprüche 1 bis 3, wobei:
der Innendurchmesser der Hülse (141) entspricht etwa dem Durchmesser des Stifts (13), so daß das Schmelzmaterial (15) durch die Hülse (141), den Übertragungsstift (13) und die Wärmeübertragungsplatte (14) weitgehend eingeschlossen ist.

5. Thermische Sicherung (1) nach Anspruch 4, wobei:
das Schmelzmaterial (15) ist in die Hülse (141) eingepreßt.

6. Thermische Sicherung (1) nach einem der vorstehenden Ansprüche 1 bis 5, wobei:
das Isolierteil umfaßt zwei seitliche Fußteile (104) mit Kontakt zu der Wärmeübertragungsplatte (14), wobei der Boden (102) von der Wärmeübertragungsplatte (14) beabstandet ist.

7. Thermische Sicherung (1) nach Anspruch 6, wobei:
an dem Isolierteil (10) sind geeignete seitliche Abstufungen (105) ausgebildet, die mit sich von der Wärmeübertragungsplatte (14) erstreckenden Befestigungsarmen (143) korrespondieren, und wobei die Befestigungsarme (143) an ihren Enden die Abstufungen (105) umgreifen, so dass das Isolierteil (10) fest auf der Wärmeübertragungsplatte (14) angeordnet ist.

8. Thermische Sicherung (1) nach einem der Ansprüche 1 bis 6, wobei:
in dem Isolierteil (10) ist zumindest eine Ausnehmung (108) mit einer inneren Abstufung (107) ausgebildet, die mit einer aus der Wärmeübertragungsplatte (14) gezogenen Hülse (144) korrespondiert, und wobei die oberen Ränder der Hülse (144) die innere Abstufung (107) derart umgreift, dass die Wärmeübertragungsplatte (14) fest mit dem Isolierteil (10) verbunden ist.

9. Thermische Sicherung (1) nach Anspruch 8, wobei:
das Isolierteil (10) umfasst zwei Ausnehmungen (108) und die Hülse (141) ist zwischen einer ersten und zweiten Hülse (144) angeordnet.

10. Thermische Sicherung (1) nach Anspruch 8 oder 9, wobei:
die Wärmeübertragungsplatte (14) und das isolierende Gehäuse (10) sind derart ausgebildet, dass die Wärmeübertragungsplatte (14) mit dem isolierenden Gehäuse (10) und dem Schmelzlot (15) von oben bestückbar ist, und dass das isolierende Gehäuse (10) mit dem Übertragungsstift (13) und den Anschlüssen (11) ebenfalls von oben bestückbar ist.

11. Thermische Sicherung (1) nach einem der Ansprüche 1 bis 10, wobei:
die Wärmeübertragungsplatte (14) ist einstückig mit der Grundplatte (14) und/oder der Wärmeübertragungsplatte (14) wenigstens einer weiteren thermischen Sicherung und/oder eines Temperaturschalters (2) ausgebildet.

12. Verfahren zur Herstellung einer Thermischen Sicherung (1) nach einem der Ansprüche 8 bis 11, mit:
aus der Wärmeübertragungsplatte (14) werden die Hülse (141) zur Aufnahme des Schmelzmaterialeinsatzes (15) und die Hülsen (144) zur Verbindung der Wärmeübertragungsplatte (14) mit dem Isolierteil (10) gezogen;
der Schmelzmaterialeinsatz (15) wird in die Hülse (141) eingesetzt und geprägt;
das Isolierteil (10) wird auf die Wärmeübertragungsplatte (14) aufgesetzt und über die Hülsen (144) formschlüssig mit den inneren Abstufungen (107) der inneren Ausnehmungen (108) verbunden.

13. Verfahren nach Anspruch 12, wobei: die Hülsen (144) werden formschlüssig mit den inneren Abstufungen (107), der Ausnehmungen (108) mittels einem von oben in die Ausnehmungen (108) eingeführten Stempel verbunden, der derart ausgebildet ist, dass die Ränder der Hülsen (144) die Abstufungen (107) formschlüssig umgreifen.

14. Verfahren nach Anspruch 12 oder 13, mit:
die Bestückung der Wärmeübertragungsplatten (14) mit dem Schmelzmaterialeinsatz (15), dem Isolierteil (10), dem Übertragungsstift (13) und den Anschlüssen (11) erfolgt von oben.

## Claims

1. A thermal Link (1) for electrical devices with an insulating part (10) with electrical connections (11) and contact springs (12) for providing an electrical link between the connections (11), a molten material insert (15) as a thermal trigger and a transfer pin (13), which is movably mounted in the insulating part (10) and is in engagement with the molten material insert (15) at one of its ends and with the contact springs (12) at the other of its ends, **characterised in that** the molten material insert (15) is arranged inside a sleeve (141) formed in one piece with the heat transfer plate (14).

2. The thermal link (1) according to claim 1, wherein:
a ring-shaped depression (142) is formed around the sleeve (141) in the heat transfer plate.

3. The thermal link (1) according to one of claims 1 and 2, wherein:
the pin (13) is arranged in a through-bore (101) of the insulating part (10), and a circular recess (103) is formed on the bottom (102) of the insulation part (10), the bore (101) being formed within said recess (103).

4. The thermal link (1) according to one of claims 1 to 3, wherein:
the inner diameter of the sleeve (141) approximately corresponds to the diameter of the pin (13) such that the molten material (15) is substantially enclosed by the sleeve (14), the transfer pin (13) and the heat transfer plate (14).

5. The thermal link (1) according to claim 4, wherein:
the molten material (15) is pressed into the sleeve (14).

6. The thermal link (1) according to one of claims 1 to 5, wherein:
the insulating part comprises two lateral foot parts (104) in contact with the heat transfer plate (14), wherein the bottom (102) is spaced apart from the heat transfer plate (14).

7. The thermal link (1) according to claim 6, wherein:
suitable lateral steps (105) are formed in the insulating part (10), which steps correspond with fastening arms (143) extending from the heat transfer plate (14), and wherein the fastening arms (143) encompass the steps (105) at their ends resulting in the insulating part (10) being securely mounted on the heat transfer plate (14).

8. The thermal link (1) according to one of claims 1 to 6, wherein:
in the insulating part (107), at least one recess (108) is formed with an inner step (107) which corresponds with a sleeve (144) pulled out of the heat transfer plate (14), and wherein the upper rims of the sleeve (144) encompass the inner step (107) such that the heat transfer plate (14) is securely connected with the insulating part (10).

9. The thermal link (1) according to claim 8, wherein:
the insulating part (10) comprises two recesses (108), and the sleeve (141) is arranged between the first and second sleeves (144).

10. The thermal link (1) according to claim 8 or 9, wherein:
the heat transfer plate (14) and the insulating housing (10) are formed in such a way that the heat transfer plate (14) can be equipped from above with the insulating housing (10) and the molten material (15) and that the insulating housing (10) can also be equipped from above with the transfer pin (13) and the connections (11).

11. The thermal link (1) according to one of claims 1 to 10, wherein:
the heat transfer plate (14) is formed in one piece with the base plate (14) and/or with the heat transfer plate (14) of at least one further thermal link and/or a temperature switch (2).

12. A method for manufacturing a thermal link (1) according to one of claims 8 to 11, with:
the sleeve (141) for receiving the molten material insert (15) and the sleeves (144) for connecting the heat transfer plate (14) with the insulating part (10) are pulled out of the heat transfer plate (14);
the molten material insert (15) is inserted into the sleeve (141) and embossed;
the insulating part (10) is placed onto the heat transfer plate (14) and connected via the sleeves (144) with the inner steps (107) of the inner recesses (108) in a positively locking manner.

13. The method according to claim 12, wherein:
the sleeves (144) are connected in a positively locking manner with the inner steps (107) of the recesses (108) by means of a stamp introduced from above into the recesses (108), the stamp being designed such that the rims of the sleeves (144) encompass the steps (107) in a positively locking manner.

14. The method according to claim 12 or 13, with:
equipping the heat transfer plates (14) with the molten material insert (15), the transfer pin (13) and the connections (11) is effected from above.

## Revendications

1. Coupe-circuit thermique (1) pour appareils électriques avec une partie isolante (10) avec des connexions électriques (11) et des ressorts de contact (12) pour conditionner une liaison électrique entre les connexions (11), une cartouche de matériau fusible (15) en tant que déclencheur thermique et une tige de transmission (13) qui est montée coulissante dans la partie isolante (10) et est en prise à une de ses extrémités avec la cartouche de matériau fusible (15) et à son autre extrémité avec les ressorts de contact (12)
**caractérisé en ce que**
la cartouche de matériau fusible (15) est disposée dans un manchon (141) monobloc avec la plaque thermoconductrice.

2. Coupe-circuit thermique (1) selon la revendication 1, un creux (142) de forme circulaire étant formé autour du manchon (141) dans la plaque thermoconductrice (14).

3. Coupe-circuit thermique (1) selon une des revendications 1 et 2 pour lequel la tige de transmission (13) est disposée dans un alésage (10) traversant de la partie isolante (10) et un évidement (103) de forme circulaire est constitué au fond (102) de la partie isolante (10) à l'intérieur duquel est constitué l'alésage (101).

4. Coupe-circuit thermique (1) selon une des revendications 1 à 3 pour lequel le diamètre intérieur du manchon (141) correspond à peu près au diamètre de la tige (13) de sorte que le matériau fusible (15) est contenu dans une large mesure par le manchon (141), la tige de transmission (13) et la plaque thermoconductrice (14).

5. Coupe-circuit thermique (1) selon la revendication 4, pour lequel le matériau fusible (15) est enfoncé dans le manchon (141).

6. Coupe-circuit thermique (1) selon une des revendications 1 à 5, pour lequel la partie isolante comprend deux parties de base (104) latérales avec contact avec la plaque thermoconductrice (14), le fond (102) étant à distance de la de la plaque thermoconductrice (14).

7. Coupe-circuit thermique (1) selon la revendication 6 pour lequel des gradins (105) latéraux appropriés sont constitués sur la partie isolante (10) qui correspondent à des bras de fixation (143) s'étendant de la plaque thermoconductrice (14) et les bras de fixation (143) enveloppant à leurs extrémités les gradins (105) de sorte que la partie isolante (10) est montée fermement sur la plaque thermoconductrice (14).

8. Coupe-circuit thermique (1) selon une des revendications 1 à 6, pour lequel au moins un évidement (108) avec un gradin (107) intérieur est constitué dans la partie isolante (10) qui correspond avec un manchon (144) ressortant de la plaque thermoconductrice (14) et les bords supérieurs du manchon (144) enveloppant le gradin (107) intérieur de telle sorte que la plaque thermoconductrice (14) est reliée fermement à la partie isolante (10).

9. Coupe-circuit thermique (1) selon la revendication 8, pour lequel la partie isolante (10) comprend deux évidements (108) et le manchon (141) est disposé entre un premier et un deuxième manchon (144).

10. Coupe-circuit thermique (1) selon la revendication 8 ou 9, pour lequel la plaque thermoconductrice (14) et le boîtier (10) isolant sont conçus de telle sorte que l'on peut équiper par le haut la plaque thermoconductrice (14) avec le boîtier (10) isolant et le matériau fusible (15) et que le boîtier (10) isolant peut être de même équipé de la tige de transmission (13) et des connexions (11).

11. Coupe-circuit thermique (1) selon une des revendications 1 à 10, pour lequel la plaque thermoconductrice (14) est constituée monobloc avec la plaque de base (14) et/ou la plaque thermoconductrice (14) au moins d'un autre coupe-circuit thermique et/ou d'un thermostat (2).

12. Procédé de production d'un coupe-circuit thermique (1) selon une des revendications 8 à 11, dans lequel le manchon (141) pour recevoir la cartouche de matériau fusible (15) et les manchons (144) pour raccordement de la plaque thermoconductrice (14) avec la partie isolante (10) sont ressortis de la plaque thermoconductrice (14), la cartouche de matériau fusible (15) est insérée et enfoncée dans le manchon (141), la partie isolante (10) est posée sur la plaque thermoconductrice (14) et raccordée par les manchons (144) par complémentarité de forme avec les gradins (10) intérieurs des évidements (108) intérieurs.

13. Procédé selon la revendication 12, pour lequel les manchons (144) sont raccordés par complémentarité de forme avec les gradins (107) intérieurs des évidements (108) au moyen d'un tampon introduit par le haut dans les évidements (108) qui est conçu de telle sorte que les bords des manchons (144) enveloppent les gradins (107) par complémentarité de forme.

14. Procédé selon la revendication 12 ou 13, pour lequel l'équipement des plaques de transmission de chaleur (14) avec la cartouche de matériau fusible (15), la partie isolante (10), la tige de transmission (13) et les connexions (11) a lieu par le haut.
